# EUROPÄISCHE PATENTSCHRIFT

(11) **EP 4 386 158 B1**
(45) Veröffentlichungstag und Bekanntmachung des Hinweises auf die Patenterteilung: **18.06.2025**
(21) Anmeldenummer: 23215593.7
(22) Anmeldetag: 11.12.2023
(51) Int. Cl.: E05B 15/02, E05B 47/00, E05B 15/04

(54) **TÜRÖFFNER**
DOOR OPENER
OUVRE-PORTE

(30) Priorität: 12.12.2022 DE 102022132983
(43) Veröffentlichungstag der Anmeldung: 19.06.2024
(73) Patentinhaber: ASTRA Gesellschaft für Asset Management mbH & Co. KG, 30890 Barsinghausen (DE)
(72) Erfinder: Stobbe, Anatoli, 30890 Barsinghausen (DE); Göppert-Boenke, Klaus, 31162 Bad Salzdetfurth (DE)
(74) Vertreter: Gerstein, Hans Joachim

(56) Entgegenhaltungen:
- WO-A1-2014/028332
- US-A- 5 681 070
- US-A- 6 076 870
- US-A1- 2012 006 082
- US-A1- 2012 198 897

## Beschreibung

Die Erfindung betrifft einen Türöffner für eine Tür, die einen in einem Türrahmen schwenkbar gelagerten Türflügel hat, wobei der Türöffner umfasst:
- einen Grundkörper;
- eine Türöffnerfalle, die in einem Grundkörper von einer Schließlage in eine Offenlage und zurück schwenkbar angelenkt ist;
- ein Blockierelement, das beweglich von einer Sperrlage in eine Freigabelage und zurück angeordnet ist, wobei das Blockierelement in der Sperrlage einen Anschlag für die in der Schließlage befindlichen Türöffnerfalle bildet, um ein Verschwenken der Türöffnerfalle in die Offenlage zu verhindern, und wobei das Blockierelement in der Freigabelage soweit von der Türöffnerfalle verlagert ist, dass die Türöffnerfalle von der Schließlage in die Offenlage und zurück ohne eine Bewegungseinschränkung durch das Blockierelement verschwenkbar ist; und
- einen Aktuator, der mit dem Blockierelement zur Freigabe oder Sperrung der Türöffnerfalle gekoppelt ist.

Elektrisch betriebene Türöffner sind hinreichend bekannt, bei denen eine Türöffnerfalle in einer Schließposition einen Sperranschlag für den Türriegel eines Türschlosses bildet und damit die Tür sicher verschließt. Diese haben einen hohen Strombedarf und daher ein mit Netzteil betriebene Spannungsversorgung, die jederzeit einen hohen Strom liefert. Durch Freigabe der Türöffnerfalle kann diese verschwenken und damit den Anschlag für den Türriegel aufheben. Damit kann die Tür verschwenkt werden. Dies ist insbesondere für Haustüren von Wohngebäuden sinnvoll, um Besuchern ferngesteuert Zutritt zu gewähren, ohne durch Schlüsselbetätigung den Türriegel des Türschlosses zu verlagern.

Ein solcher Türöffner ist beispielsweise in EP 3 156 565 A1 beschrieben. Der Sperranschlag für die Türöffnerfalle wird dabei durch einen schwenkbar gelagerten Wechsel gebildet, der mithilfe eines Hubmagneten gesperrt werden kann.

DE 20 2011 105 510 U1 zeigt einen Türöffner mit einer bewegbar gelagerten Türöffnerfalle, einer elektrisch schaltbaren Sperreinrichtung mit einem elektrischen Aktuator und einem durch den Aktuator steuerbaren Sperrglied, das entweder unmittelbar mit der Türöffnerfalle oder mittelbar über einen als Hebel ausgebildeten Wechsel mit der Türöffnerfalle zusammen wirkt. Der Aktuator ist aus einer elektrischen Spule, einem Drehanker und einer Blattfeder gebildet. Durch Bestromen der elektrischen Spule wird der Drehanker verschwenkt.

WO 2020/00041 A1 und WO 2020/00040 A1 zeigen einen Türöffner mit einem Elektromotor als Aktuator, der durch Rotation einer Ausgangswelle einen Mitnehmer bewegt, der eine Kontur zum Verschwenken eines daran anliegenden Sperrgliedes hat. Damit kann das Sperrglied von einer Freigabelage in eine Sperrlage verschwenkt werden, die einen Anschlag für die Türöffnerfalle bildet.

DE 10 2014 104 128 B4 offenbart eine Zuhaltung zum Halten eines Flügels einer Tür oder eines Fensters in einer Schließlage. Die Türöffnerfalle wird durch einen Wechsel blockiert, der mit einem verschwenkbaren Anker in der Schließstellung verriegelt wird. Unterhalb des Wechsels ist ein Motor angeordnet, der mit einer linearen Schubstange den Anker direkt beaufschlagt.

DE 11 2016 003 423 T5 offenbart ein elektrisches Türöffnersystem, bei dem ein Elektromotor über eine Antriebswelle ein Blockierelement für die schwenkbar gelagerte Türöffnerfalle linear verschiebt.

US 5 681 070 A offenbart eine motorisierte Verbindung zum Betätigen eines Türöffners. Eine Spannungsquelle, die durch einen Sicherheitscode gesteuert wird, dreht einen kleinen Elektromotor, wenn ein entsprechender Sicherheitscode eingegeben wird. Der Motor dreht eine Welle, die in eine Schraubenfeder eingreift. Dadurch wird ein Verriegelungsnocken bewegt. Wenn sich eine Sperrklinke an der Schließnocke von der Sperrklinke des Verriegelungshebels löst, kann der Schließbolzenhalter durch einen Benutzer manipuliert werden.

US 2012 006082 A1 offenbart ein elektrisches Schloss bestehend aus einem äußeren Türgehäuse, einem Verbindungsstück, einem inneren Türgehäuse und einem Riegel. Das äußere Schlossgehäuse ist an einer Außenseite einer Tür angeordnet. Das Verbindungsstück wird mit dem äußeren Türgehäuse verbunden. Das innere Türgehäuse ist mit dem Verbindungsstück verbunden und an einer Innenseite der Tür angeordnet. Der Riegel ist mit einer Riegelhalteeinheit des Verbindungsstücks verbunden. Ein Aktuator des Verbindungsstücks fährt einen Führungsblock und einen hervorstehenden Block aus, um den äußeren Griff mit dem Verbindungsstück zu verbinden und so die Tür zu öffnen, während der Benutzer ein korrektes Passwort in das elektrische Schloss eingibt. Die Tür kann auch mit einem passenden Schlüssel geöffnet werden. Das Verbindungsstück wird vom äußeren Griff isoliert, um eine Beschädigung des Verbindungsstücks zu verhindern, wenn ein Benutzer nicht über den richtigen Schlüssel und das richtige Passwort für das elektrische Schloss verfügt.

US 2012/198897 A1 offenbart eine Antriebsvorrichtung für einen elektrischen Schlossriegel mit einem Gehäuse, einem Motor mit einer Leistungsausgangswelle, die mit einer Antriebswelle verbunden ist, die an einem Teil ein Außengewinde aufweist, einer Schraubenfeder mit ungleichem Durchmesser, die in der Mitte eine zylindrische Spirale aufweist, die mit der Antriebswelle verschraubt ist, und einer erste und zweite konische Spirale an ihren beiden Enden, die nicht mit der Antriebswelle verschraubt sind, sowie mit einem Schlossriegel, der an der zweiten konischen Spirale befestigt ist. Die Antriebswelle wird durch einen Motor angetrieben und gedreht, um die Drehkraft auf die zylindrische Spirale zu übertragen. Eine Drehbewegung der Antriebswelle wird in eine lineare Bewegung der Schraubenfeder mit ungleichem Durchmesser umgewandelt, um den Schlossriegel zu bewegen und so den verriegelten und entriegelten Zustand der Verriegelungsvorrichtung zu ändern.

WO 2014/028332 A1 offenbart einen motorisierten Inline-Schlossantrieb, der in einem Schlossgehäuse montiert werden kann, um ein gleitendes Verriegelungselement zwischen einer verriegelten und einer entriegelten Position anzutreiben. Der Schlossantrieb umfasst einen Motor mit einer Welle und einer daran befestigten Schnecke zum Antreiben einer Schlossfeder, die wiederum das Verriegelungselement antreibt. Die Gleitbewegung des Verriegelungselements ist axial auf die Motorachse ausgerichtet, um die Reibung erheblich zu reduzieren.

US 6 076 870 A offenbart einen elektrischen Türöffner mit einem schwenkbaren Verriegelungselement zum Verriegeln des elektrischen Türöffners in der geschlossenen Position. Das Verriegelungselement wird durch einen Elektromotor zwischen der verriegelten und der entriegelten Position geschwenkt. Ein Antriebsstift greift schwenkbar in das Verriegelungselement ein. Der Elektromotor dreht einen Spannstift, der mit den Gewindegängen einer am Antriebsstift montierten Feder in Eingriff steht. Durch die Drehung des Elektromotors wird die Feder komprimiert oder expandiert, um den Antriebsstift axial zu bewegen und dadurch das Verriegelungselement zwischen der verriegelten und der entriegelten Position zu schwenken. Das Verriegelungselement verriegelt eine seitlich nach Außen schwenkbaren Haltearm, der einen Anschlag für eine Türöffnerfalle bildet.

Ausgehend hiervon ist es Aufgabe der vorliegenden Erfindung, einen verbesserten Türöffner zu schaffen.

Die Aufgabe wird mit dem Türöffner mit den Merkmalen des Anspruchs 1 gelöst. Vorteilhafte Ausführungsformen sind in den Unteransprüchen beschrieben.

Es wird vorgeschlagen, dass der Aktuator einen Motor mit einer rotierbaren Welle mit einem Schneckengewinde hat und ein Federelement mit zwei Endabschnitten vorgesehen ist. Das Federelement steht mit seinem ersten Endabschnitt mit dem Schneckengewinde im Eingriff, um das Federelement durch Rotation des Schneckengewindes linear zur Erstreckungsrichtung der rotierbaren Welle des Motors zu verlagern. Das Federelement ist an seinem zweiten Endabschnitt direkt oder indirekt mit dem Blockierelement gekoppelt. Damit wird die Entriegelung durch Freigabe des Blockierelementes oder direkte Bewegung des Blockierelementes nicht durch eine direkte Krafteinwirkung des Aktuators bewirkt. Vielmehr erfolgt mithilfe des Federelementes eine Entkopplung zwischen dem Aktuator und dem Blockierelement bzw. der dazwischen liegenden Entriegelungsmechanik.

Dies hat den Vorteil, dass weniger elektrische Energie für den Betrieb des Aktuators erforderlich ist. Damit ist ein batteriebetriebener Türöffner realisierbar, der auch über mehrere Jahre im Batteriebetrieb betrieben werden kann. Türöffner mit Hubmagneten hingegen sind aufgrund des hohen Energiebedarfs kaum durch Batterie autark zu betreiben. Auch Türöffner mit direkt gekoppeltem Elektromotor weisen einen hohen Energieverbrauch auf, da der Motor gegen die auf das Blockierelement bzw. eine zwischenliegende Entriegelungsmechanik wirkenden Sperrkräfte arbeiten muss. Dies ist beispielsweise dann der Fall, wenn die Türöffnerfalle im Sperrzustand durch Druck gegen die Tür unter Kraftbeaufschlagung steht, sodass die Türöffnerfalle gegen den Wechsel oder ein Blockierelement drückt. Damit ist das Blockierelement oder die Entriegelungsmechanik durch Kraft- und Reibschluss nicht mehr leichtgängig. Zum Entriegeln müssen diese zusätzlichen Kräfte durch den Elektromotor überwunden werden.

Mithilfe des zwischengeschalteten Federelementes gelingt es nun, das Federelement als Kraftspeicher zu nutzen. Der Elektromotor muss dann nur das Federelement linear verschieben, ohne dass hierdurch eine erhöhte Kraft durch den Elektromotor aufgebracht werden muss. Das Federelement ist damit zumindest vorgespannt und dient als Kraftspeicher, sodass spätestens durch eine temporäre Entlastung der Türöffnerfalle, beispielsweise wenn Druck auf die Tür nachgelassen wird, das Blockierelement direkt mit Federkraft beaufschlagt und dadurch bewegt wird oder eine Entriegelungsmechanik mit Federkraft beaufschlagt und damit eine Bewegung zur indirekten Entriegelung des Blockierelementes induziert wird. Das Blockierelement wird dadurch in eine temporäre (bis zu einem unmittelbar nach einem Öffnungsphase folgenden Umschalten in einen Verriegelungszustand anhaltende) oder dauerhafte (bis zu einem Zustandswechsel anhaltende) Position verbracht. Dies kann ein temporärer Offen-Zustand für das unmittelbare Öffnen direkt nach der Türfreigabe oder ein Dauer-Offen-Zustand zum Öffnen der Tür zu einem beliebigen Zeitpunkt sein. Dies kann aber auch ein temporärer Geschlossen-Zustand (Verriegelungs-Zustand) oder ein Dauer-Geschlossen-Zustand sein. In dem jeweiligen Offen- oder Geschlossen-Zustand ist das Blockierelement in der zugehörigen Position verlagert und verbleibt dort, ohne dass in der Endposition ein Betrieb des Aktuator erforderich ist. Der Aktuator muss damit nur kurz betrieben werden, um das Federelement zu verlagern und damit eine Federkraft einzuprägen, die das Blockierelement in die gewünschte Lage bringt.

Damit gelingt auch auf eine kompakte und einfache Weise, den Betrieb des Türöffners entweder ohne dauerhaften Energiebedarf im Offen-Betrieb oder im Geschlossen-Betrieb zu betreiben. Im Offen-Betrieb ist die Türöffnerfalle nicht durch das Blockierelement blockiert und kann frei verschwenkt werden. Hierzu muss der Elektromotor nur für den Zeitraum betätigt werden, in dem das Federelement vorgespannt bzw. vom Elektromotor weg bewegt wird, damit sich das Blockierelement in die Freigabestellung verlagern kann. Im Offen-Betrieb ist dann kein weiterer Betrieb des Elektromotors und damit kein weiterer Energieverbrauch erforderlich. Im Geschlossen-Betrieb ist die Türöffnerfalle durch das Blockierelement in der Verriegelungsstellung blockiert. Hierzu muss der Elektromotor nur für den Zeitraum betätigt werden, in dem das Federelemente entspannt bzw. zum Elektromotor hin bewegt wird, damit sich das Blockierelement in die Verriegelungsstellung verlagern kann, sodass die Tür frei genutzt werden kann. Im Geschlossen-Betrieb ist dann kein weiterer Betrieb des Elektromotors und damit kein weiterer Energieverbrauch erforderlich. Ein Offen-Betrieb ist beispielsweise für Brandsicherungsabschnitte und Fluchttüren vorteilhaft.

Das Blockierelement ist linear verschiebbar in einem Grundkörper gelagert, wobei der zweite Endabschnitt des Federelementes mit dem Blockierelement verbunden ist, um das Blockierelement von der Sperrlage in die Freigabelage und zurück zu verschieben. Auch eine Lagerung an dem Grundkörper ist im Sinne der Lagerung "in" dem Grundkörper zu verstehen. Damit kann das Blockierelement unmittelbar als Anschlag für die Türöffnerfalle genutzt werden, wobei durch Linerarverschiebung des Blockierelementes (z. B. ein quaderförmiger Körper) der Anschlag aufgehoben und eine ungehinderte Verschwenkung der Türöffnerfalle ermöglicht werden kann. Das mindestens eine linear verschiebbare Blockierelement ermöglicht einen sehr einfachen und kompakten Aufbau.

Der Aktuator kann einen linear beweglich gelagerten Stößel haben, der beispielsweise zur Beaufschlagung des Blockierelementes angeordnet ist, um bei Bewegung des Stößels in Richtung des Blockierelementes das Blockierelement von der Sperrlage in die Freigabelage hin zu verlagern. Der Stößel kann mit dem zweiten Endbereich des Federelementes verbunden sein. Mit dem Stößel kann eine sehr kompakte und zuverlässige Betätigung realisiert werden.

Der Stößel ist vorzugsweise drehfest geführt. Damit werden Reibungsverluste reduziert und eine zuverlässige lineare Bewegung in eine Betätigungslage und Rückstellung in eine Ausgangs-Ruhelage sichergestellt.

Das Federelement kann in zwei Endlagen außer Eingriff von dem Schneckengewinde sein und bei weiterer drehender Rotation des Schneckengewindes nicht mehr durch dieses verlagert werden. Damit kann der Aktuator, bspw. ein Elektromotor, in den Endlagen frei drehen. Dies reduziert den Energieverbrauch und reduziert den Aufwand für eine Kalibrierung. Eine Steuerung für den Aktuator muss nicht angelernt werden, um in den Endlagen zu stoppen. Es muss lediglich sichergestellt werden, dass der Aktuator ausreichend lange aktiviert wird, um von einer Endlage die andere Endlage sicher zu erreichen.

Der Türöffner kann einen Türsensor haben, der die Anwesenheit der Türschlossfalle überwacht. Dieser Türsensor kann sich neben der Türöffner-Falle befinden und mit der Schloss-Falle zusammenwirken. Hierzu kann bspw. ein Taster (Mikro-Switch) vorhanden sein, der z. B. über eine schwenkbare Platte oder einen Stößel betätigt wird, auf den die Schloss-Falle eine Kraft ausübt, wenn die Schloss-Falle hinter der Türöffner-Falle positioniert und mit dem Türöffner verriegelt ist.

Der Türsensor kann zur Zustandserfassung genutzt werden, um einer Überwachungseinheit zu signalisieren, ob die Tür geschlossen ist, d. h. ob die Schloss-Falle durch die Türöffner-Falle verriegelt ist, oder nicht.

Der Türsensor kann weiterhin zur Ansteuerung des Türöffners bzw. des Aktuators genutzt werden, um einen Zustandswechsel auszulösen. Wenn zum Öffnen der Tür ein Öffnungssignal an den Elektromotor geschickt wird, durch den der Elektromotor das Blockierelement von der Geschlossen-Position in die Offen-Position verlagert werden soll, wird das Federelement durch den Betrieb des Elektromotors vorgepannt. Das Blockielement kann aber so lange in der blockierenden Geschlossen-Stellung verharren, wie eine Kraft über die Tür, bspw. durch die Türdichtungen, auf die Türöffner-Falle ausgeübt wird. Dann kann der Nutzer durch kurzes Drücken oder Ziehen an der Tür das Blockierelement entlasten, so dass sich dieses in die Offen-Position bewegt. Wenn nun der Zeitraum bis zum automatischen gesteuerten Zurückfahren des Elektromotors in die Geschlossen-Position zu kurz ist, kann der Nutzer den Offen-Zeitraum u. U. verpassen und muss die Freigabe des Türöffners nochmals anfordern. Wenn nun der Zeitraum aber zu lang gewählt ist und bei sofortigem Öffnen die Tür wieder geschlossen wird, während der Türöffner sich noch in der Offen-Position befindet, kann durch die auf die Türöffner-Falle einwirkenden Kräfte nicht sichergestellt werden, dass die Türöffner-Falle mit dem Blockierelement tatsächlich in die verriegelte Geschlossen-Position gelangt.

Mit Hilfe des Türsensors gelingt es nun, den Zustandswechsel dann auszulösen, wenn nach dem Übergang in die Offen-Position mit dem Türsensor detektiert wurde, dass die Schloss-Falle den Türsensor nicht mehr betätigt und die Tür damit geöffnet wurde. Damit kann der Übergang in den Geschlossen-Zustand zu einem frühen Zeitpunkt so rechtzeitig erfolgen, dass der Geschlossen-Zustand erreicht ist, bevor die Tür wieder geschlossen wird und die Schloss-Falle in die wieder verriegelte Türöffner-Falle fällt. Eine Zeitvorgabe für den Zustandswechsel ist damit nicht zwingen erforderlich. Sie kann aber vorgesehen sein, um eine Maximalzeit festzulegen, nach der ein Zustandswechsel von dem Offen- in den Geschlossen-Zustand auch dann sichergestellt ist, wenn die zeitweise zur Öffnung freigegebene Tür doch nicht geöffnet wurde.

Die Erfindung wird nachfolgend anhand von Ausführungsbeispielen mit den beigefügten Zeichnungen näher erläutert. Es zeigen:
- Figur 1: - Draufsicht auf einen nicht erfindungsgemäßen Türöffner in der Schließlage;
- Figur 2: - Türöffner aus Figur 1 in der Offenlage;
- Figur 3: - Teilschnittansicht des Türöffners aus Figur **2** mit Blick auf das Federelement mit Stößel,
- Figur 4: - Teilschnittansicht des Türöffners aus Figur 2 mit Blick auf das Federelement mit Stößel;
- Figur 5: - Seiten-Schnittansicht des Türöffners aus Figur 1 in der Schließlage mit Schnitt im Bereich der Schnittlinie A-A;
- Figur 6: - Teilschnittansicht des Türöffners aus Figur 1 mit Schnitt entlang der Schnittlinie B-B;
- Figur 7: - Seitenansicht auf den geöffneten Türöffner aus Figur 2;
- Figur 8: - Seitenansicht des geöffneten Türöffners aus Figur 2 im Schnitt A-A;
- Figur 9: - Seitenansicht des geöffneten Türöffners aus Figur 2 im Schnitt B-B;
- Figur 10a): - Schnittansicht durch den Elektromotor mit Schneckengewinde, Federelement und Stößel in der Ruhelage;
- Figur 10b): - Schnittansicht aus Figur 10a) mit Stößel in der Entriegelungslage;
- Figur 11: - Skizze einer erfindungsgemäßen Ausführungsform des Türöffners mit linear verschiebbarem Blockierelement in der Schließlage;
- Figur 12: - Draufsicht auf den Türöffner aus Figur 11 in der entriegelten Offenlage;
- Figur 13: - Draufsicht auf den Türöffner aus Figur 12 mit der Offenlage mit nunmehr umgeschwenkter Türöffnerfalle;
- Figur 14: - Seiten-Schnittansicht einer anderen erfindungsgemäßen Ausführungsform eines Türöffners in der Schließlage;
- Figur 15: - Seitenansicht des Türöffners aus Figur 14 in der Schließlage;
- Figur 16: - Frontansicht auf den Türöffner aus Figur 14 in der Schließlage mit blockierter Türöffnerfalle;
- Figur 17: - Teil-Schnittansicht der Frontansicht auf den Türöffner aus Figur 16 in der Schließlage mit blockierter Türöffnerfalle;
- Figur 18: - Teil-Schnittansicht einer Draufsicht auf den Türöffner aus Figur 16 in der Schließlage mit blockierter Türöffnerfalle;
- Figur 19: - Seiten-Schnittansicht des Türöffners aus Figur 14 in der Offenlage;
- Figur 20: - Seitenansicht des Türöffners aus Figur 19 in der Offenlage;
- Figur 21: - Frontansicht auf den Türöffner aus Figur 19 in der Offenlage mit blockierter Türöffnerfalle;
- Figur 22: - Teil-Schnittansicht der Frontansicht auf den Türöffner aus Figur 21 in der Offenlage mit blockierter Türöffnerfalle;
- Figur 23: - Teil-Schnittansicht einer Draufsicht auf den Türöffner aus Figur 21 in der Offenlage mit blockierter Türöffnerfalle.

Figur 1 zeigt eine Draufsicht auf einen Türöffner 1 in einer nicht erfindungsgemäßen Ausführungsform. Der Türöffner 1 hat einen Grundkörper 2, der beispielsweise ein Metallgehäuse aufweisen kann. In diesem Grundkörper 2 sind mehrere beweglich angeordnete Funktionselemente eingebaut. Zur Verriegelung des Türriegels einer Tür ist eine Türöffnerfalle 3 (auch Schwenkriegel genannt) schwenkbar um die Schwenkachse S1 angeordnet, die sich in der Darstellung horizontal erstreckt.

Weiterhin ist eine Entriegelungsmechanik vorhanden, die einen Wechsel 4 umfasst. Dieser Wechsel 4 ist schwenkbar um die Achse S2 im Grundkörper 2 angelenkt. In der dargestellten Schließlage der Türöffnerfalle 3 bildet der Wechsel 4 einen Anschlag für die Türöffnerfalle 3 und bewirkt ein Aufschwenken der Türöffnerfalle 3 von der Schließlage in die Offenlage.

Es ist somit erkennbar, dass ein Formschluss zwischen dem in die dargestellte Sperrlage verschwenkten Wechsel 4 und der in der Schließlage befindlichen Türöffnerfalle 3 besteht.

Erkennbar ist, dass der Wechsel 4 mithilfe eines ersten Vorspannungs-Federelementes 5 unter einer Federspannung steht, die den Wechsel 4 in die dargestellte Sperrlage bringt, wenn der Wechsel 4 sich frei bewegen kann.

Die Entriegelungsmechanik hat weiterhin ein schwenkbar an dem Grundkörper 2 angelenktes Sperrglied 6. Dieses ist um die Schwenkachse S3 schwenkbar an dem Grundkörper 2 gelagert, um von der dargestellten Arretierlage nach links gegen die Kraft eines zweiten Vorspannungs-Federelementes 7 in eine Freigabelage zu gelangen.

Erkennbar ist, dass ein Stößel 8 eine Betätigungsfläche des Sperrgliedes 6 beaufschlagt und in Kontakt damit treten kann. Dieser Stößel 8 ist linear verschiebbar in horizontaler Richtung in der Darstellung in Figur 1 von links nach rechts und zurück bewegbar gelagert.

Der Stößel 8 kann dabei drehfest gelagert sein, um bei der Linearbewegung keine Rotation auszuführen. Dies ist aber nur optional. Hierzu kann der Stößel 8 beispielsweise eine Nut 9 haben, in die ein Fixierstift eingreift, um so durch formschlüssige Interaktion bei Verschiebung des Stößels 8 in Linearrichtung eine Drehung des Stößels 8 um die Achse in seine Erstreckungsrichtung zu verhindern, d. h. um die mit der gestrichenen Linie angedeuteten Achse S4.

Deutlich wird, dass das Sperrglied 6 eine Sperriegelkontur durch beispielsweise eine z. B. durch vorstehende Anschlagsflächen oder dergleichen gebildete buchtartige Ausnehmung hat, um in der Arretierlage einen Anschlag für den Wechsel 4 zu bilden. Das Sperrglied 6 übergreift mit seiner Sperriegelkontur somit beispielsweise das freie Ende des Wechsels 4, um damit einen Formschluss für den Wechsel 4 zu bilden und diesen in der Sperrlage zu halten. Ein Verschwenken des Wechsels 4 wird in der Arretierlage des Sperrglieds 6 somit unterbunden.

Der Wechsel 4 und das Sperrglied 6 stehen durch das erste Vorspannungs-Federelement 5 und das zweite Vorspannungs-Federelement 7 unter Federvorspannung, die den Wechsel 4 in die Sperrlage und das Sperrglied 6 in die Arretierlage überführt. Auf diese Weise ist eine Dauer-Position beispielsweise im dauerhaften Geschlossen-Betrieb (Sperrlage des Blockierelementes) eingeprägt, bei dem der Türöffner 1 beim zurückgefahrenem Stößel 8 automatisch die Türöffnerfalle 3 in der Schließlage sichert und die Tür damit sicher verschließt. Dieser dauerhafte Geschlossen-Betrieb und entsprechend bei inverser Anordnung der Federn ein dauerhafter Offen-Betrieb (Freigabelage des Blockierelementes) kann zur Verbesserung der Ausfallsicherheit gewährleistet werden, wenn ein zurückfahrener Stößels 8 auch bei einem Ausfall des Aktuators sichergestellt wird. Ein drohender Ausfall kann bspw. durch einen Not-Energiespeicher, wie bspw. einen Kondensator, oder durch eine Überwachung der verfügbaren Restenergie der Batterie erkannt werden.

Die lineare Bewegung des Stößels 8 erfolgt durch einen nicht sichtbaren Aktuator, z. B. in Form eines Elektromotors, der über eine elektrische Leitung 11 und eine nicht dargestellte Steuereinheit angetrieben werden kann. Denkbar ist aber auch, dass in dem Grundkörper 2 oder an dem Grundkörper 2 eine Batterie beispielsweise mithilfe einer Batteriefachs gegebenenfalls mit zusätzlicher Ansteuerelektronik untergebracht wird.

Die Ansteuerelektronik kann in einer neben einer Tür angeordneten batteriebetriebenen Kontrolleinheit (z. B. einem Reader) integriert sein, der über eine Tastatur zur Pincodeeingabe, eine Funkeinheit zur Transponder- oder Smartphoneabfrage (bspw. über RFID, NFC, Bluetooth, ZigBee, WiFI etc.), und/oder eine biometrische Eingabeeinheit (z. B. Iris oder Fingerabdruck) verfügt. Die Batterie der Kontrolleinheit kann zur Versordnung des Aktuators des Türöffners genutzt werden. Über einen Türsensor des Türöffners kann das damit detektierte Zustandssignal (Tür offen bei Abwesenheit der Schloss-Falle in der Türöffner-Falle bzw. Tür geschlossen bei Anwesenheit der durch die Türöffner-Falle verriegelten Schloss-Falle) an die Kontrolleinheit und vor dort an eine Zentrale weitergeleitet werden (Event-Signal). Von der Zentrale bzw. von einem anderen Freigabepunkt über die Zentrale bzw. direkt über die Kontrolleinheit kann ein Öffnungssignal an den Türöffner zur Aktivierung des Aktuators und Bewegen des Blockierelementes in die Offen-Position übertragen werden (Öffnungs-Signal).

Figur 2 zeigt den nicht erfindungsgemäßen Türöffner 1 aus Figur 1 nunmehr mit verschwenkter Türöffnerfalle 3 in der Offenlage. Erkennbar ist, dass die Türöffnerfalle 3 mithilfe von Justierschrauben 12a, 12b so an dem Grundkörper 2 angeordnet werden kann, dass der Anpressdruck einer Tür in der Schließlage mit der Türöffnerfalle eingestellt werden kann, wenn die Türöffnerfalle im formschlüssigen Eingriff mit dem Türriegel der Tür steht.

Erkennbar ist, dass der Wechsel 4 in der dargestellten Offenlage nunmehr in die Freigabelage von der Türöffnerfalle 3 weggeschwenkt ist. Der Wechsel 4 ist dabei gegen die Federkraft des ersten Vorspannungs-Federelementes 5 um die Schwenkachse S2 im Uhrzeigersinn herumgeschwenkt wird. Dies wird möglich, weil das Sperrglied 6 nunmehr um seine Schwenkachse S3 entgegengesetzt zum Uhrzeigersinn, d. h. in gegenläufiger Richtung zur Schwenkrichtung des Wechsels 4 von dem Wechsel 4 weggeschwenkt ist. Diese Schwenkbewegung des Sperrgliedes 6 von der Arretierlage in die Freigabelage wird durch den Stößel 8 bewirkt, der durch den Aktuator linear zum Sperrglied 6 hin verschoben wurde.

Durch die Linearbewegung des Stößels 8 wird somit das Sperrglied 6 entriegelt und der Türöffner 1 entriegelt, sodass eine mit dem Türöffner 1 gekoppelte Tür geöffnet werden kann.

Neben der Türöffner-Falle 3 ist ein Türsensor 29 angeordnet, der die Anwesenheit der Türschloss-Falle in der hinter der Türöffner-Falle 3 befindlichen verriegelten Position überwacht. Hierbei kann es sich um einen im Innenraum angeordneten (nicht sichtbaren) Taster (z. B. Mikro-Switch) handeln, der hinter der dargestellten Platte oder einem Stößel positioniert ist. Wenn die Türschloss-Falle auf der Platte bzw. dem Stößel aufliegt wird diese durch die darauf ausgeübte Kraft verlagert und betätigt den dahinter liegenden Taster. Der Taster und die damit zusammenwirkende Platte bzw. der Stößel kann durch eine Feder in die Ausgangsposition gebracht werden, die bei Abwesenheit der Türschloss-Falle erreicht wird. Der Türsensor 29 kann genutzt werden, um je nach Anwesenheit der Türschloss-Falle den geschlossenen oder geöffneten Zustand der Tür zu signalisieren. Er kann auch dazu genutzt werden, um ein Umschalten des Türöffners 1 von der Offen-Position in die Geschlossen-Position anzusteuern, sobald nach einem Öffnungsvorgang die Abwesenheit der Türschloss-Falle detektiert wurde.

Figur 3 zeigt den nicht erfindungsgemäßen Türöffner 1 aus Figur 1 im Teilschnitt in der Schließlage der Türöffnerfalle 3. Erkennbar ist, dass der Stößel 8 mit einem Aktuator-Federelement 13 gekoppelt ist. Hierzu ist der zweite Endbereich 14a des Aktuator-Federelementes 13 mit dem Stößel 8 fest verbunden. Beispielsweise kann das Aktuator-Federelement 13 mit den Windungen am zweiten Endbereich 14a um den Außenumfang des Stößels 8 gewickelt sein und dort eine reib- und formschlüssige Verbindung mit dem Stößel 8 eingehen. Das Aktuator-Federelement 13 steht mit seinem ersten Endbereich 14b in Eingriff mit einem Schneckengewinde 15, das auf der Antriebsachse 16 eines nicht sichtbaren Aktuators angeordnet ist. Das Schneckengewinde 15 ist um die Achse S4 rotierbar angeordnet.

**In** der dargestellten Arretierlage des Sperrgliedes 6 ist der erste Endbereich 14b vom Sperrglied 6 weg in Richtung Aktuator (in Figur 3 nach rechts hin) verlagert. Dies erfolgt dadurch, dass Federbindungen des ersten Endbereichs 14b des Aktuator-Federelementes 13 auf dem Schneckengewinde geführt und damit linear in Erstreckungsrichtung der Achse S4 verschoben werden.

Figur 4 zeigt eine Ansicht des nicht erfindungsgemäßen Türöffners 1 im Teilschnitt nunmehr in der Offenlage der Türöffnerfalle 3 entsprechend der Darstellung aus Figur 2. Es ist nunmehr erkennbar, dass der erste Endabschnitt des Aktuator-Federelementes 13 auf dem Schneckengewinde 15 in horizontaler Richtung nach links verschoben ist. Hierdurch wird der gegenüber liegende zweite Endabschnitt 14a des Aktuator-Federelementes 13 mit dem daran angebundenen Stößel 8 ebenfalls linear in Richtung des Sperrgliedes 6 verschoben. Mithilfe der Federkraft des Aktuator-Federelementes 13 wird das Sperrglied um seine Schwenkachse S2 entgegen der Kraft des zweiten Vorspannungselementes 7 von seiner Arretierlage aus Figur 3 in die nunmehr dargestellte Freigabelage verschwenkt. Damit wird der Formschluss mit dem Wechsel 4 aufgehoben, sodass der Wechsel 4 durch einen auf die Türöffnerfalle 3 wirkenden Krafteinfluss von der Türöffnerfalle 3 weg nach oben entgegen der Federkraft des ersten Vorspannungs-Federelementes 5 verschwenkt wird.

Figur 5 zeigt eine Seiten-Schnittansicht des nicht erfindungsgemäßen Türöffners 1 aus Figur 1 im dort skizzierten Schnitt A-A. Erkennbar ist, dass die Türöffnerfalle 3 in der dargestellten Schließlage annähernd parallel zu der Seitenwand ausgerichtet ist, in der die Türöffnerfalle 3 schwenkbar angeordnet ist, und dort herausragt.

Erkennbar ist weiterhin, dass das zweite Vorspannungs-Federelement 7 eine Federvorspannung in Blickrichtung auf das Sperrglied 6 ausübt, welches im Eingriff mit dem Wechsel 4 steht. Das Sperrglied 6 übergreift somit den Wechsel 4.

In dem dargestellten Ausführungsbeispiel ist das Sperrglied 6 L-förmig ausgeführt und hat einen von der Türöffnerfalle 3 wegweisenden Betätigungsabschnitt 17. Der Stößel 8 kann damit in einem neben dem Wechsel 4 angeordneten Bereich auf das Sperrglied 6 einwirken.

Deutlich wird weiterhin, dass der Grundkörper 2 mit einem Deckelelement 18 verschlossen werden kann, das oberhalb der schwenkbar angeordneten Türöffnerfalle 3 auf der Seite der Türöffnerfalle 3 montiert werden kann. Dieses Deckelement 18 ist in den teilweise geöffneten Darstellungen der Figuren 1 bis 4 nicht vorhanden, d. h. es wurde diesen Darstellungen abgenommen.

Figur 6 zeigt eine Seiten-Schnittansicht im Schnitt B-B des nicht erfindungsgemäßen Türöffners 1 aus Figur 1 in der Schließlage. Deutlich wird, dass der Wechsel 4 einen Anschlag für die um die Schwenkachse S1 schwenkbar gelagerte Türöffnerfalle 3 bildet, in dem der Wechsel 4 zur Türöffnerfalle 3 hin verschwenkt ist.

Neben dem Wechsel 4 ist der Aktuator 20 mit einem Aktuatorgehäuse 21 angeordnet, in dem das Aktuator-Federelement 13, der Stößel 8 und das Schneckengewinde 15 mit dem Elektromotor aufgenommen sind. Erkennbar ist, dass das Aktuatorgehäuse 21 eine Öffnung mit Nuten 22 hat, in denen der Stößel 8 drehfest geführt werden kann. Hierzu kann der Stößel 8 Vorsprünge haben, die in diese Nuten 22 eingreifen. Denkbar ist aber auch die umgekehrte Lösung, bei der Stößel 8 mindestens eine Nut hat, in die ein Vorsprung zur drehfesten Führung eingreift.

Figur 7 zeigt eine Seitenansicht des nicht erfindungsgemäßen Türöffners 1 in der Offenlage aus Figur 2. Erkennbar ist, dass die Türöffnerfalle 3 nunmehr um die Achse S1 herum, in Blickrichtung der Figur 7 entgegen dem Uhrzeigersinn, um 90° verschwenkt ist. Die Türöffnerfalle 3 befindet sich damit in der Offenstellung und gibt einen vorhergehenden Anschlag für einen Türriegel eines Türschlosses frei. Dann kann die Tür nunmehr verschwenkt geöffnet werden.

Figur 8 zeigt den nicht erfindungsgemäßen Türöffner 1 aus Figur 7 in der Offenlage im Schnitt A-A. Erkennbar ist, dass der Wechsel 4 nunmehr nach oben von der Türöffnerfalle 3 weg verschwenkt wurde. Dies wird möglich, weil das Sperrglied 6 nunmehr in Blickrichtung der Figur 8 zum Betrachter hin verschwenkt wurde und den Anschlag für den Wechsel 4 freigegeben hat. Dies wird durch Linearverschiebung des Stößels 8 bewirkt, der auf die Betätigungsfläche 17 des Sperrgliedes 6 einwirkt.

Figur 9 zeigt den nicht erfindungsgemäßen Türöffner 1 aus Figur 2 in der Offenlage im Schnitt B-B. Dabei wird noch deutlicher, dass die Türöffnerfalle 3 um 90° um ihre Schwenkachse S1 verschwenkt wurde. Der Wechsel 4 ist dabei von der Türöffnerfalle 3 weg nach oben verschwenkt, sodass die Türöffnerfalle 3 ohne eine Bewegungseinschränkung durch den Wechsel 4 von der Schließlage in die Offenlage und zurück verschwenkbar ist.

Der Aktuator 20 ist dabei in dem verbleibenden Freiraum im Grundkörper 2 so untergebracht, dass die Bewegung der Türöffnerfalle 3 nicht durch das Aktuatorgehäuse 21 beeinträchtigt wird.

Der grundsätzliche Aufbau des Aktuators 20 wird beispielhaft mit den Figuren 10a) und 10b) erläutert. Dabei zeigt Figur 10a) den Aktuator 20 in der Ruheposition, bei der der Stößel 8 vollständig oder weitgehend in das Aktuatorgehäuse 21 hineingefahren ist. Dies wird erreicht, indem der erste Endabschnitt 14b des Aktuator-Federelementes 13 in Blickrichtung nach rechts linear zum Elektromotor 23 verschoben wird. Dies erfolgt, indem die Antriebswelle 16 des Elektromotors 23 durch Aktivierung des Elektromotors 23 das Schneckengewinde 15 rotieren lässt. Dadurch werden die im Eingriff mit dem Schneckengewinde 15 stehenden Federwindungen am ersten Endbereich 14b linear zum Elektromotor 23 hin verschoben und das Aktuator-Federelement 13 zum zweiten Endbereich 14a mit dem Stößel 8 hin entspannt. Damit wird der Stößel 8 linear in seine Ruheposition zum Elektromotor 23 hin verschoben.

Erkennbar ist in dem dargestellten Ausführungsbeispiel, dass der Stößel 8 eine Nut 9 hat, in die ein Führungsstift 24 eingreift. Damit wird der Stößel 8 drehfest, aber dennoch in Blickrichtung von links nach rechts verschiebbar an dem Aktuatorgehäuse 21 gelagert.

Figur 10b) zeigt den Aktuator 20 nunmehr in der Entriegelungslage. Dort ist der Stößel 8 linear aus dem Aktuatorgehäuse 21 herausgeschoben. Die Ruhelage und die Entriegelungslage können mit ihren Endlagen durch die Länge der Nut 9 und den Führungsstift 24 vorbestimmt werden.

Erkennbar ist, dass in den dargestellten Endlagen der erste Endabschnitt 14b des Aktuator-Federelementes 13 außer Eingriff von dem Schneckengewinde 15 steht, sodass sich das Schneckengewinde 15 bei Drehung des Elektromotors 23 frei drehen kann. Damit muss lediglich eine ausreichend lange Aktivierung des Elektromotors 23 vorgesehen sein, um mindestens die Endlage zu erreichen. Anschließend kann der Elektromotor 23 im Freilauf weiter drehen, ohne dass hierdurch viel Energie- und Kraftaufwand erforderlich ist. Eine aufwändige Kalibrierung für die Aktivierungsphase des Elektromotors 23 ist auf diese Weise nicht erforderlich.

In der dargestellten Entriegelungslage ist der erste Endabschnitt 14b auf dem Schneckengewinde 15 linear nach links verschoben, in dem die mit dem Schneckengewinde 15 im Eingriff stehenden Federwindungen, die einen Formschluss mit dem Gewinde des Schneckengewindes 15 eingehen, auf den Gewindegängen linear verschoben werden.

Figur 11 zeigt eine Teilschnittansicht einer erfindungsgemäßen Ausführungsform eines Türöffners 1. Wiederum ist eine Türöffnerfalle 3 schwenkbar an einem Grundgehäuse 2 gelagert. Bei dieser Ausführungsform ist eine Blockierelement 30 linear entlang der Achse S4, d. h. in Blickrichtung der Figur 11 horizontal von links nach rechts verschiebbar, an dem Grundgehäuse 2 angeordnet.

In der dargestellten Schließlage bildet das Blockierelement 30 einen Anschlag für die geschlossene Türöffnerfalle 3. Das Blockierelement 30 kann wie dargestellt direkt oder (nicht dargestellt) indirekt mit dem Stößel 8 des Aktuators 20 verbunden sein. Der Stößel 8 befindet sich in der Ruhelage und ist wiederum indirekt über das Aktuator-Federelement 13 mit dem Elektromotor 23 gekoppelt. Diesbezüglich wird auf die Darstellungen in Figur 10a) und 10b) verwiesen.

Figur 12 zeigt eine Teilschnittansicht auf den erfindungsgemäßen Türöffner 1 aus Figur 11 nunmehr in der entriegelten Position des Blockierelementes 30. Das Blockierelement 30 ist durch Linearverschiebung des Stößels 8 nunmehr aus der formschlüssigen Anschlagslage mit der Türöffnerfalle 3 weg verschoben. Dies gelingt durch Rotation des Schneckengewindes 15, welches das Antriebs-Federelement 13 linear und damit den Stößel 8 linear verschiebt.

Für den Fall, dass das Aktuator-Federelement 13 in die dargestellte Entriegelungslage gebracht wurde, das Blockierelement 30 aber noch durch den Formschluss mit einer Kraft durch die Türöffnerfalle 3 beaufschlagt wird, kann sich dies noch in der Verriegelungslage der Figur 11 befinden. Sobald aber temporär kurzzeitig kein Anpressdruck mehr auf das Blockierelement 30 ausgeübt wird, dann kann das linear verschiebbar im Grundgehäuse 2 gelagerte Blockierelement 30 durch die Kraft des Aktuator-Federelementes 13 in die Entriegelungsposition gebracht werden. Das Aktuator-Federelement 13 dient somit als Kraftspeicher.

Figur 13 zeigt nunmehr den Türöffner 1 aus Figur 12 in der Offenlage der Türöffnerfalle 3, die nunmehr um 90° von der Schließlage in Figur 11 und 12 in ihrer Offenlage verschwenkt wurde. Dies ist möglich, weil das Blockierelement 30 aus dem Bewegungsraum der Türöffnerfalle 3 herausgeführt ist.

Auch in dieser Ausführungsform kann ein Türsensor 29 vorhanden sein. Diesbezüglich wird auf die Beschreibung zu Figur 2 verwiesen.

Figur 14 zeigt eine Seiten-Schnittansicht einer anderen erfindungsgemäßen Ausführungsform eines Türöffners 1 in der Schließlage. Es ist erkennbar, dass die Türöffnerfalle 3 nach rechts in den nach vorne offenen Aufnahmebereich für eine Schlossfalle (nicht gezeigt) hinein ragt, um einen Anschlag für die Schlossfalle zu bilden. Die Türöffnerfalle 3 ist an einem Ende eines Fallen-Schwenkarms 25 angeordnet, um z. B. ein integrales Metallteil zu bilden. Der Fallen-Schwenkarm 25 ist um eine Schwenkachse S5 schwenkbar auf dieser Schwenkachse S5 gelagert. Vorzugsweise sind zwei Fallen-Schwenkarme 25 in Blickrichtung nebeneinander vorgesehen, die gemeinsam auf der Schwenkachse S5 gelagert sind.

Eine Fallen-Rückstellfeder 26 ist mit dem Fallen-Schwenkarm 25 verbunden und dabei so ausgebildet, dass die Federkraft die Türöffnerfalle 3 in die gezeigte Schließlage schwenkt.

Ein Blockierelement 30 ist linear verschiebbar durch einen Aktuator 20 in dem Grundkörper 2 so angeordnet, dass das Blockierelement 30 in der Schließlage einen Anschlag für den Fallen-Schwenkarm 25 bildet. Es ist erkennbar, dass das Blockierelement 30 links hinter dem Fallen-Schwenkarm 25 positioniert ist, um so ein Verschwenken der Fallen-Schwenkarms 25 (in der Ansicht entgegen dem Uhrzeigersinn) in Richtung der Rückwand des Grundkörpers 2, die dem offenen Aufnahmebereich gegenüberliegt, zu verhindern. Damit kann die Türöffnerfalle 3 nicht in die Offenposition verlagert werden.

Figur 15 zeigt die Seitenansicht des Türöffners 1 aus Figur 14 in der Schließlage. Erkennbar ist, dass die Türöffnerfalle 3 etwas aus der Stirnseite des offenen Aufnahmebereichs herausragt. Dies ist allerdings optional und nicht zwingend erforderlich. Erkennbar ist weiterhin die Schwenkachse S5 für den Fallen-Schwenkarm 25.

Figur 16 lässt eine Frontansicht auf den Türöffner 1 aus Figur 14 in der Schließlage mit blockierter Türöffnerfalle 3 erkennen. Dabei wird deutlich, dass zwei voneinander beabstandete Fallen-Schwenkarme 25 vorhanden sind, die an ihrem Ende jeweils integral mit der Türöffnerfalle 3 verbunden sind. Die Türöffnerfalle 3 erstreckt sich im Abstand zu der Schwenkachse S5, auf dem die Fallen-Schwenkarme 25 schwenkbar gelagert sind, zwischen den beiden Fallen-Schwenkarmen 25. Ein Schlossriegel kann damit die Türöffnerfalle 3 untergreifen, so dass die Türöffnerfalle 3 einen Anschlag für den Schlossriegel bildet.

In dem dargestellten Ausführungsbeispiel ist eine Torsionsfeder (auch Drehfeder genannt) zur Bildung der Fallen-Rückstellfeder 26 auf der Schwenkachse S5 angeordnet. Die Fallen-Rückstellfeder 26 steht mit einem Federarm in formschlüssiger Verbindung mit einem zugehörigen Fallen-Schwenkarm 25, so dass dieser durch die Federkraft in die Schließlage geschwenkt wird. Optional können mehrere Fallen-Rückstellfedern 26 vorhanden sein, z. B. eine weitere mit dem anderen Fallen-Schwenkarm 25 verbundene Torsionsfeder.

Im Innenraum des Grundkörpers 2 ist ein Aktuator 20 angeordnet, Hierbei kann z.B. prinzipiell die in Figur 10 dargestellte Technik zum Einsatz kommen. Der Aktuator 20 ist mit einem Schlitten 27 verbunden, der an mindestens einer Seite das Blockierelement 30 trägt. Durch eine Linearbewegung des Schlittens 27 (in Blickrichtung der Figur 16 in horizontaler Richtung) kann das Blockierelement 30 in eine Position hinter den zugehörigen Fallen-Schwenkarm 25 gebracht werden, um eine das Verschwenken in die Offenstellung verhindernden Anschlag zu bilden, oder aus dem Bewegungsbereich des zugehörigen Fallen-Schwenkarms 25 heraus bewegt zu werden.

Figur 17 zeigt eine Teil-Schnittansicht der Frontansicht auf den Türöffner 1 aus Figur 16 in der Schließlage mit blockierter Türöffnerfalle 3. Dabei ist der beispielhafte Aufbau des Aktuators 20 deutlicher erkennbar. Der Aktuator 20 hat einen Elektromotor, der eine Antriebsachse mit einem Schneckengewinde 15 antreibt. Ein erster Endbereich 14b eines Aktuator-Federelementes 13 steht in formschlüssigen Eingriff mit dem Schneckengewinde 15, um bei seiner Rotation horizontal verlagert zu werden. Bei der Bewegung (in der dargestellten Blickrichtung nach links) wird das Aktuator-Federelement 13 gespannt und übt eine Kraft auf das mit dem zweiten Endbereich 14a des Aktuator-Federelementes 13 gekoppelte Schlitten-Kopfteil 28 des Schlittens 27 aus. Das Schlitten-Kopfteil 28 kann beispielsweise mit einem Vorsprung in den Innenraum des Aktuator-Federelementes 13 eintauchen, das auf diese Weise das Schlitten-Kopfteil 28 im vorderen Abschnitt umschließt. Das durch die Federkraft gespannte Aktuator-Federelement 13 übt nun eine Kraft über das Schlitten-Kopfteil 28 auf den Schlitten 17 aus, durch die der Schlitten 27 mit seinem mindestens einen Blockierelement 30 linear verschoben wird, sobald die von einem Schlossriegel über die Türöffnerfalle 3 auf die Fallen-Schwenkarme 25 und die daran anliegenden Blockierelemente 30 ausgeübte Kraft geringer als die Federkraft des Aktuator-Federelementes 13 ist. Bei dem Vorspannen des Aktuator-Federelementes 13 zum Öffnen der Türöffnerfalle 3 wird die Linearbewegung der Blockierelemente 30 vorbereitet, um ein Verschwenken der Türöffnerfalle 3 in die Offenlage zu ermöglichen. Die Linearbewegung setzt einen Moment voraus, in dem die Türöffnerfalle 3 entlastet ist, d. h. in dem nicht an der mit dem Schlossriegel verriegelten Tür gedrückt oder gezogen wird.

Sobald der Anschlag durch Herausbewegen der Blockierelemente 30 aus dem Bewegungsraum der Fallen-Schwenkachsen 25 aufgehoben ist. Kann die Türöffnerfalle 3 entgegen der Federkraft der Fallen-Rückstellfeder 26 in die Offenlage geschwenkt werden. Dies kann erreicht werden, indem eine Tür im verriegelten Zustand mit herausstehendem Schlossriegel aufgeschwenkt wird. Dabei wird von dem Schlossriegel eine Kraft auf die nunmehr frei bewegliche Türöffnerfalle 3 ausgeübt, durch die sich die Türöffnerfalle 3 in die Offenlage bewegt. Nach dem Öffnen der Tür schwenkt die Türöffnerfalle 3 durch die Kraft der Fallen-Rückstellfeder 26 wieder in die Schließlage zurück. Der Schlossriegel kann beim Schließen der Tür in üblicher Weise durch eine dem Türöffner 1 zugewandte Schrägfläche beim Auftreffen auf die sich in der Schließlage befindliche Türöffnerfalle 3 zurückgedrückt werden, um an der Türöffnerfalle 3 vorbeigeführt zu werden. Nach Überwindung der Türöffnerfalle 3 schnappt der Schlossriegel wieder heraus, um die Türöffnerfalle 3 zu untergreifen.

Figur 18 zeigt eine Teil-Schnittansicht einer Draufsicht auf den Türöffner aus Figur 16 in der Schließlage mit blockierter Türöffnerfalle 3. Es wird nunmehr deutlich, dass die Blockierelemente 30 im Schwenkraum der zugehörigen Fallen-Schwenkarme 25 positioniert sind, um einen Anschlag für die Fallen-Schwenkarme 25 zu bilden. Damit wird ein Aufschwenken der Fallen-Schwenkarme 25 mit der Türöffnerfalle 3 in die Offenlage verhindert.

Figur 19 lässt eine Seiten-Schnittansicht des Türöffners 1 aus Figur 14 in der Offenlage erkennen. Deutlich wird, dass die Fallen-Schwenkarme 25 nunmehr (in der Ansicht entgegen des Uhrzeigersinns) zur Rückseite des Grundkörpers 2 verschwenkt sind. Dabei wird die Türöffnerfalle 3 aus dem vorderen offenen Aufnahmeraum des Grundkörpers 2 weg bewegt, um den Weg für einen Schlossriegel nach oben freizugeben. In der Schnittansicht liegt das Blockierelement 30 für den sichtbaren Fallen-Schwenkarm 25 in Blickrichtung vorne im weggeschnittenen Bereich, so dass das Blockierelement nicht sichtbar ist. Erkennbar ist jedoch, dass der Schlitten 27, an dessen Ende das Blockierelement 30 angeordnet ist, zwischen der Rückseite des Grundkörpers 2 und dem Fallen-Schwenkarm 25 vorbeigeführt ist. Der Schlitten 25 wird linear - in der Ansicht der Figur 19 in Blickrichtung - durch den Aktuator 20 bewegt.

Erkennbar ist auch die Fallen-Rückstellfeder 26, die auf der Fallen-Schwenkachse S5 gelagert ist und mit einem Federarm in eine seitliche Nut des zugehörigen Fallen-Schwenkarms 25 eingehängt ist. Damit wird die formschlüssige Verbindung zwischen dem Fallen-Schwenkarm 25 und der Fallen-Rückstellfeder 26 realisiert.

Figur 20 zeigt die Seitenansicht des Türöffners 1 aus Figur 19 in der Offenlage. Dabei ist der Grundkörper 2 mit der Fallen-Schwenkachse S5 erkennbar. Die Türöffnerfalle 3 ist in der Offenlage zur Rückseite des Grundkörpers 2 hin geschwenkt und damit nicht mehr sichtbar.

Figur 21 zeigt eine Frontansicht auf den Türöffner 1 aus Figur 19 in der Offenlage mit blockierter Türöffnerfalle 3. Erkennbar ist, dass die an dem Schlitten 27 angeordneten Blockierelemente 30 nunmehr linear (in der Ansicht nach links) bewegt sind. Damit sind die Blockierelemente 30 seitlich neben dem Schwenkbereich der zugehörigen Fallen-Schwenkarme 25 positioniert, so dass die Fallen-Schwenkerme 25 nunmehr frei - gegen die Kraft der Fallen-Rückstellfeder 26 - verschwenkbar sind.

Figur 22 zeigt eine Teil-Schnittansicht der Frontansicht auf den Türöffner 1 aus Figur 21 in der Offenlage mit blockierter Türöffnerfalle 3. Zum Aufbau des Aktuators kann auf die Ausführungen zu Figur 10 und 17 verwiesen werden. Erkennbar ist, dass der erste Endbereich 14b des Aktuator-Federelementes 13 auf dem Schneckengewinde 15 durch dessen Rotation linear entlang der Antriebsachse 16 weg vom Elektromotor bewegt ist. Das als Druckfeder ausgebildete Aktuator-Federelement 13 drückt durch seine Federkraft das mit dem zweiten Endbereich 14a verbundene Schlitten-Kopfteil 28 vom Elektromotor weg und bewegt den Schlitten 27 linear so, dass die damit verbundenen Blockierelemente 30 aus dem Schwenkbereich der Fallen-Schwenkarme 25 heraus gelangen.

Figur 23 zeigt eine Teil-Schnittansicht einer Draufsicht auf den Türöffner 1 aus Figur 21 in der Offenlage mit blockierter Türöffnerfalle 3. Dabei kann im Wesentlichen auf die Ausführungen zu Figur 18 verwiesen werden. Deutlich wird, dass die Blockierelemente 30 seitlich neben den zugehörigen Fallen-Schwenkarmen 25 positioniert sind. Die Fallen-Schwenkarme 25 sind nunmehr in den damit freigegebenen Schwenkraum in die Offenlage zur Rückseite des Grundkörpers hin geschwenkt.

### Bezugszeichenliste

- 1: Türöffner
- 2: Grundkörper
- 3: Türöffnerfalle
- 4: Wechsel
- 5: Vorspannungs-Federelement
- 6: Sperrglied
- 7: zweites Vorspannungs-Federelement
- 8: Stößel
- 9: Nut
- 11: elektrische Leitung
- 12a, 12b: Justierschrauben
- 13: Aktuator-Federelement
- 14a: zweiter Endbereich
- 14b: erster Endbereich
- 15: Schneckengewinde
- 16: Antriebsachse
- 17: Betätigungsabschnitt / Betätigungsfläche
- 18: Deckelelement
- 20: Aktuator
- 21: Aktuatorgehäuse
- 22: Nuten
- 23: Elektromotor
- 24: Führungsstift
- 25: Fallen-Schwenkarm
- 26: Fallen-Rückstellfeder
- 27: Schlitten
- 28: Schlitten-Kopfteil
- 29: Türsensor
- 30: Blockierelement
- S1: Schwenkachse
- S2: Achse für Wechsel
- S3: Schwenkachse
- S4: Achse
- S5: Schwenkachse für Fallen-Schwenkarm

## Patentansprüche

1. Türöffner (1) für eine Tür, die einen in einem Türrahmen schwenkbar gelagerten Türflügel hat, wobei der Türöffner (1) umfasst:
- einen Grundkörper (2);
- eine Türöffnerfalle (3), die in einem Grundkörper (2) von einer Schließlage in eine Offenlage und zurück schwenkbar angelenkt ist;
- ein Blockierelement (30), das beweglich von einer Sperrlage in eine Freigabelage und zurück angeordnet ist, wobei das Blockierelement (30) in der Sperrlage einen Anschlag für die in der Schließlage befindlichen Türöffnerfalle (3) bildet, um ein Verschwenken der Türöffnerfalle (3) in die Offenlage zu verhindern, und wobei das Blockierelement (30) in der Freigabelage so weit von der Türöffnerfalle (3) verlagert ist, dass die Türöffnerfalle (3) von der Schließlage in die Offenlage und zurück ohne eine Bewegungseinschränkung durch das Blockierelement (30) verschwenkbar ist; und
- einen Aktuator (20), der mit dem Blockierelement (30) zur Freigabe oder Sperrung der Türöffnerfalle gekoppelt ist,
**dadurch gekennzeichnet, dass**
- der Aktuator (20) einen Motor (23) mit einer rotierbaren Welle (16) hat, die ein Schneckengewinde (15) trägt, und ein Federelement (13) mit zwei Endabschnitten (14a, 14b) vorhanden ist, wobei das Federelement (13) mit seinem ersten Endabschnitt (14b) mit dem Schneckengewinde (15) im Eingriff steht, um das Federelement (13) durch Rotation des Schneckengewindes (15) linear entlang der Erstreckungsrichtung der rotierbaren Welle (16) zu verlagern, und wobei das Blockierelement (30) linear verschiebbar in dem Grundkörper (2) gelagert ist und der zweite Endabschnitt (14a) des Federelementes (13) mit dem Blockierelement (4, 30) verbunden ist, um das Blockierelement (4, 30) von der Sperrlage in die Freigabelage und zurück zu verschieben.

2. Türöffner (1) nach Anspruch 1, **dadurch gekennzeichnet, dass** der Aktuator (20) einen linear beweglich gelagerten Stößel (8) hat, der zur Beaufschlagung des Blockierelementes (30) angeordnet ist, um bei Bewegung des Stößels (8) in Richtung des Blockierelementes (30) das Blockierelement (30) von der Sperrlage in die Freigabelage hin zu verlagern, wobei der Stößel (8) mit dem zweiten Endbereich (14a) des Federelementes (13) verbunden ist.

3. Türöffner (1) nach Anspruch 2, **dadurch gekennzeichnet, dass** der Stößel (8) drehfest geführt ist.

4. Türöffner (1) nach einem der vorhergehenden Ansprüche, **dadurch gekennzeichnet, dass** das Federelement (13) in zwei Endlagen außer Eingriff von dem Schneckengewinde (15) ist und bei weiterer drehender Rotation des Schneckengewindes (15) nicht mehr durch dieses verlagert wird.

5. Türöffner (1) nach einem der vorhergehenden Ansprüche, **dadurch gekennzeichnet, dass** die Türöffnerfalle (3) in der Schließlage über die Kontur des Grundgehäuses (2) hinausragt.

6. Türöffner (1) nach einem der vorhergehenden Ansprüche, **dadurch gekennzeichnet, dass** ein Türsensor (29) zur Überwachung der Anwesenheit einer Türschloss-Falle vorhanden ist.

7. Türöffner (1) nach Anspruch 6 mit einer Ansteuerelektronik, **dadurch gekennzeichnet, dass** der Türsensor (29) und der Aktuator (20) mit der Anteuerelektronik gekoppelt sind und die Ansteuerelektronik zur Ansteuerung des Aktuators (20) zur Überführung des Blockierelementes (30) in die Freigabelage bei einem Türfreigabesignal und zur Rücküberführung des Blockierelementes (30) in die Sperrlage eingerichtet ist, sobald die Abwesenheit einer Türschloss-Falle durch den Türsensor (29) erkannt wurde.

## Claims

1. A door opener (1) for a door having a wing pivotally mounted to a door frame, said door opener (1) comprising:
- a main body (2);
- a door opener latch (3) hingedly mounted in the main body (2) and pivotable between a closed position and an open position;
- a blocking member (4, 30) that is displaceable from a locking position into a release position and back, the blocking member (30) in its locking position forming a stop for the door opener latch (3) in the closed position to prevent pivoting of the door opener latch (3) into the open position, and the blocking member (30) in its release position being so far offset from the door opener latch (3) that the door opener latch (3) may be pivoted from the closed position to the open position and back without any restriction of movement by the blocking member (30); and
- an actuator (20) coupled with the blocking member (30) for releasing or locking the door opener latch,
**characterized in that**
- the actuator (20) comprises a motor (23) having a rotatable shaft (16) supporting a worm thread (15), and a spring member (13) having two end portions (14a, 14b) is provided, wherein a first end portion (14b) of the spring member (13) engages with the worm thread (15) in order to displace the spring member (13) linearly in the direction of extension of the rotatable shaft (16) by rotating the worm thread (15), and wherein the blocking member (30) is mounted in the main body (2) so that it can be moved linearly, and wherein the second end portion (14a) of the spring member (13) is connected to the blocking member (4, 30) in order to displace the blocking member (4, 30) from the locking position to the release position and back.

2. The door opener (1) according to claim 1, **characterized in that** the actuator (20) comprises a linearly displaceable plunger (8) which is arranged to act upon the blocking member (30), in order to displace the blocking member (30) from the locking position into the release position when the plunger (8) is moved in the direction of the blocking member (30), wherein the plunger (8) is connected to the second end portion (14a) of the spring member (13).

3. The door opener (1) according to claim 2, **characterized in that** the plunger (8) is guided in a rotationally fixed manner.

4. The door opener (1) according to any one of the preceding claims,
**characterized in that** in two end positions, the spring member (13) does not engage with the worm thread (15) and is no longer displaced by the worm thread (15) upon the latter's further rotation.

5. The door opener (1) according to any one of the preceding claims,
**characterized in that** in the closed position, the door opener latch (3) protrudes beyond the outline of the main housing (2).

6. The door opener (1) according to any one of the preceding claims,
**characterized in that** a door sensor (29) is provided for monitoring the presence of a door lock latch.

7. The door opener (1) according to claim 6, comprising control electronics,
**characterized in that** the door sensor (29) and the actuator (20) are coupled with the control electronics and **in that** the control electronics for driving the actuator (20) is configured to transfer the blocking member (30) into the release position in the presence of a door release signal and to bring the blocking member (30) back into the locking position, once the absence of the door lock latch is detected by the door sensor (29).

## Revendications

1. Gâche électrique (1) pour une porte qui comprend un battant de porte logé de manière pivotante dans un cadre de porte, la gâche électrique (1) comprenant :
- un corps de base (2) ;
- un pêne de gâche (3) qui est articulé dans un corps de base (2) de manière à pouvoir pivoter d'une position de fermeture à une position d'ouverture et inversement ;
- un élément de blocage (30) qui est disposé de manière mobile d'une position d'arrêt à une position de libération et inversement, l'élément de blocage (30) formant, dans la position d'arrêt, une butée pour le pêne de gâche (3) situé dans la position de fermeture, afin d'empêcher un pivotement du pêne de gâche (3) vers la position d'ouverture, et l'élément de blocage (30) étant, dans la position de libération, suffisamment éloigné du pêne de gâche (3) pour que le pêne de gâche (3) puisse pivoter de la position de fermeture à la position d'ouverture et inversement sans que son mouvement soit limité par l'élément de blocage (30) ; et
- un actionneur (20) qui est couplé à l'élément de blocage (30) pour libérer ou arrêter le pêne de gâche,
**caractérisée en ce que**
- l'actionneur (20) comprend un moteur (23) muni d'un arbre rotatif (16) portant un filet de vis sans fin (15), et il est prévu un élément de ressort (13) avec deux parties d'extrémité (14a, 14b), sachant que l'élément de ressort (13) est en prise avec le filet de vis sans fin (15) par sa première portion d'extrémité (14b), afin de déplacer l'élément de ressort (13) linéairement le long de la direction d'extension de l'arbre rotatif (16) par rotation du filet de vis sans fin (15), et que l'élément de blocage (30) est monté de manière linéairement mobile dans le corps de base (2) et la deuxième portion d'extrémité (14a) de l'élément de ressort (13) est reliée à l'élément de blocage (4, 30), afin de déplacer l'élément de blocage (4, 30) de la position d'arrêt à la position de libération et inversement.

2. Gâche électrique (1) selon la revendication 1,
**caractérisée en ce que** l'actionneur (20) comporte un poussoir (8) monté mobile linéairement et agencé pour solliciter l'élément de blocage (30), afin de faire pivoter l'élément de blocage (30) de la position d'arrêt à la position de libération lors du déplacement du poussoir (8) en direction de l'élément de blocage (30), le poussoir (8) étant relié à la deuxième zone d'extrémité (14a) de l'élément de ressort (13).

3. Gâche électrique (1) selon la revendication 2,
**caractérisée en ce que** le poussoir (8) est guidé solidairement en rotation.

4. Gâche électrique (1) selon l'une des revendications précédentes,
**caractérisée en ce que** l'élément de ressort (13) est dégagé du filet de vis sans fin (15) dans deux positions de fin de course et n'est plus déplacé par le filet de vis sans fin (15) lorsque ce dernier continue à tourner.

5. Gâche électrique (1) selon l'une des revendications précédentes,
**caractérisée en ce que** le pêne de gâche (3) dépasse le contour du boîtier de base (2) dans la position de fermeture.

6. Gâche électrique (1) selon l'une des revendications précédentes,
**caractérisée en ce qu'**il est prévu un capteur de porte (29) pour surveiller la présence d'un pêne de serrure de porte.

7. Gâche électrique (1) selon la revendication 6, comprenant une électronique de commande,
**caractérisée en ce que** le capteur de porte (29) et l'actionneur (20) sont couplés à l'électronique de commande, et l'électronique de commande est conçue pour commander l'actionneur (20) afin de transférer l'élément de blocage (30) vers la position de libération lors d'un signal de libération de porte et de transférer l'élément de blocage (30) en retour vers la position d'arrêt dès que l'absence d'un pêne de serrure de porte a été détectée par le capteur de porte (29).
